# EUROPÄISCHE PATENTANMELDUNG

(11) **EP 3 879 503 A1**
(43) Veröffentlichungstag der Anmeldung: **15.09.2021**
(21) Anmeldenummer: 20162376.6
(22) Anmeldetag: 11.03.2020
(51) Int. Cl.: G07F 17/00, G07F 11/00, G07F 11/54, G07F 11/24, B65D 83/04, A61J 7/00

(54) **VORRATS- UND ABGABESTATION FÜR ARZNEIMITTEL**

(71) Anmelder: Becton Dickinson Rowa Germany GmbH, 53539 Kelberg (DE)
(72) Erfinder: SCHMIDT-ELLINGER, Hardy, 54568 Gerolstein-Bewingen (DE); ILLIGEN, Sebastian Josef Michael, 54552 Mehren (DE)
(74) Vertreter: Zenz Patentanwälte Partnerschaft mbB

(57) **Zusammenfassung**

Die Erfindung betrifft eine Vorrats- und Abgabestation für Arzneimittel. Bei bekannten Vorrats- und Abgabestationen bedingt die Fallgeschwindigkeit einer Arzneimittelportion die Abgabegeschwindigkeit, darüber hinaus entsteht bei der Vereinzelung regelmäßig Arzneimittelstaub. Um bei allen Arten von Arzneimittelportionen diese rasch und mit verminderter Entwicklung von Arzneimittelstaub abgeben zu können, umfasst die erfindungsgemäße Vorrats- und Abgabestation einen Aufnahmeraum (11) für Arzneimittelportionen, wobei der Aufnahmeraum (11) einen Zuführabschnitt (15) mit einem Bodenabschnitt (13) und einer Abgabeöffnung (12) aufweist, eine Ausstoßeinrichtung (30) zum Bewegen einer Arzneimittelportion (5) durch die Abgabeöffnung (12), wobei die Ausstoßeinrichtung (30) einen in dem Zuführabschnitt (15) hin zu der Abgabeöffnung (12) bewegbaren Schieber (41) und einen mit dem Schieber (41) gekoppelten Schieber-Antrieb (31, 32) zum Bewegen des Schiebers (41) aufweist, sowie eine in dem Zuführabschnitt (15) bewegbare Sperre (42), die derart in dem Zuführabschnitt (15) bewegbar ist, dass bei Bewegen einer Arzneimittelportion (5) hin zu der Abgabeöffnung (12) eine Bewegung von Arzneimittelportionen in dem Zuführabschnitt (15) verhindert ist.

## Beschreibung

Die vorliegende Erfindung betrifft eine Vorrats- und Abgabestation für Arzneimittel.

Moderne Blisterautomaten, wie sie beispielsweise in der WO 2013/034504 A1 offenbart sind, umfassen, je nach Ausbaustufe, mehrere hundert Vorrats- und Abgabestationen für Arzneimittel. In diesen sind jeweils eine Mehrzahl von Arzneimittelportionen einer bestimmten Arzneimittelart gelagert, und auf Anforderung können einzelne oder mehrere Arzneimittelportionen abgegeben werden. Mit den Blisterautomaten werden die in den Vorrats- und Abgabestationen gelagerten Arzneimittel patientenindividuell gemäß den ärztlich verordneten Einnahmezeitpunkten zusammengestellt und verblistert.

Zum Zusammenstellen der Arzneimittelportionen werden entsprechende Vorrats- und Abgabestationen zur Abgabe einer oder mehrerer vereinzelter Arzneimittelportionen angesteuert. Bei der Ansteuerung einer Vorrats- und Abgabestation wird mit einer Vereinzelungseinrichtung eine einzelne Arzneimittelportion separiert und über eine Abgabeöffnung einer Führungseinrichtung des Blisterautomaten übergeben. Mittels der Führungseinrichtung wird eine entsprechende Arzneimittelportion, ggf. unter Zwischenschaltung einer Sammeleinrichtung, einer Verpackungseinrichtung zugeführt, welche einzelne oder mehrere Arzneimittelportionen entsprechend den ärztlichen Vorgaben verblistert.

Die zur Vereinzelung von Arzneimittelportionen verwendete Vereinzelungseinrichtung bekannter Vorrats- und Abgabestationen ist üblicherweise kreiszylinderförmig ausgebildet und ist in einem entsprechenden Führungsraum des Vorratsbehälters ausgebildet. An dem Umfang der Vereinzelungseinrichtung ist eine Mehrzahl von Arzneimittelkanälen vorgesehen. Durch eine Rotation der Vereinzelungseinrichtung wird ein mit zumindest einer Arzneimittelportion beladener Arzneimittelkanal über eine Abgabeöffnung in der Bodenfläche des Vorratsbehälters gedreht, so dass die in dem Kanal befindliche Arzneimittelportion aus dem Arzneimittelkanal herausfallen kann. Um das Nachrutschen weiterer Arzneimittelportionen zu verhindern, die über dem an der Abgabeöffnung ausgerichteten Arzneimittelkanal angeordnet sind, ist über dem an der Abgabeöffnung ausgerichteten Arzneimittelkanal eine Rückhalteeinrichtung vorgesehen. In Abhängigkeit von der zu vereinzelnden Arzneimittelart kann es auch vorgesehen sein, dass diese Rückhalteeinrichtung in einem Schlitz geführt ist, der in dem Bereich der Arzneimittelkanäle in die Vereinzelungseinrichtung eingebracht ist.

Durch die Rotation der verwendeten Vereinzelungseinrichtung und die dadurch induzierte Reibung der Arzneimittelportionen aneinander, und an der Vereinzelungseinrichtung, entsteht Arzneimittelstaub, der eine regelmäßige Reinigung der Vorrats- und Abgabestation erforderlich macht.

Insbesondere bei kapselförmigen Arzneimittelportionen ist die Abgabegeschwindigkeit bei Verwendung bekannter Vereinzelungseinrichtungen problematisch. Kapselförmige Arzneimittelportionen sind regelmäßig sehr leicht, dazu kommt eine erhöhte Reibung zwischen der Oberfläche der Arzneimittelportionen und den Arzneimittelkanälen. Ferner kommt es insbesondere bei kapselförmigen Arzneimittelportionen zu einer elektrostatischen Aufladung der Kapseln, wodurch eine Anziehungskraft zur Arzneimittelkanalwandung entsteht. Zusammengenommen bewirken diese Umstände, dass kapselförmige Arzneimittelportionen so langsam aus dem Arzneimittelkanal fallen, dass die Verblisterungsgeschwindigkeit moderner Blisterautomaten einschränkt wird.

Es ist Aufgabe der vorliegenden Erfindung, eine Vorrats- und Abgabestation bereitzustellen, mit welcher alle Arten von Arzneimittelportionen rasch und mit verminderter Entwicklung von Arzneimittelstaub abgegeben werden können.

Die Aufgabe wird gelöst durch eine Vorrats- und Abgabestation für Arzneimittelportionen gemäß Patentanspruch 1. Die erfindungsgemäße Vorrats- und Abgabestation umfasst einen Aufnahmeraum für zu vereinzelnde Arzneimittelportionen, wobei der Aufnahmeraum einen an die zu vereinzelnden Arzneimittelportionen angepassten Zuführabschnitt mit einem Bodenabschnitt und einer Abgabeöffnung aufweist. Der Zuführabschnitt sorgt dafür, dass auf dem Bodenabschnitt nur eine definierte Anzahl von Arzneimittelportionen aufliegt. Um dies zu erreichen, ist der Zuführabschnitt an die Form der zu vereinzelnden Arzneimittelportionen angepasst. Der oberhalb des Zuführabschnitts angeordnete Aufnahmeraum kann in Abhängigkeit von den zu vereinzelnden Arzneimittelportionen abweichend ausgebildet sein. Wenn beispielsweise kugelförmige Arzneimittelportionen zu vereinzeln sind, kann sich der Aufnahmeraum konisch nach oben erweitern. Wenn andererseits beispielsweise kapselförmige Arzneimittelportionen vereinzelt werden sollen, kann es vorgesehen sein, dass die Formgebung des Aufnahmeraums der des Zuführabschnittes gleicht.

Die erfindungsgemäße Vorrats- und Abgabestation umfasst ferner eine Ausstoßeinrichtung zum Bewegen einer Arzneimittelportion in Ausstoßrichtung durch die Abgabeöffnung, wobei die Ausstoßeinrichtung einen in dem Zuführabschnitt hin zu der Abgabeöffnung bewegbaren Schieber und einen mit dem Schieber gekoppelten Schieber-Antrieb zum Bewegen des Schiebers aufweist. Anders als dies bei Vorrats- und Abgabestationen nach dem Stand der Technik der Fall ist, bei denen die Arzneimittelportionen schwerkraftgetrieben abgegeben werden, ist erfindungsgemäß eine aktive Ausstoßeinrichtung vorgesehen. Zwar ist es in einem solchen Fall notwendig, einen zum Ausstoßen der Arzneimittelportionen notwendigen Antrieb vorzusehen, jedoch können in einem solchen Fall auch bei ansonsten eher "langsam" fallenden Arzneimittelportionen deutlich höhere Abgabegeschwindigkeiten erzielt werden. Da zum Vereinzeln und Abgeben von Arzneimittelportionen keine rotierende Vereinzelungseinrichtung verwendet wird, entsteht deutlich weniger Arzneimittelstaub, die Vorrats- und Abgabestation muss seltener gereinigt werden.

Um zu verhindern, dass sich bei dem Vorgang des Ausstoßes bzw. Abgebens einer Arzneimittelportion die über der gerade abgegebenen Arzneimittelportion angeordnete Arzneimittelportion in den freiwerdenden Raum des Zuführabschnittes bewegt, was ggf. eine Rückbewegung des Schiebers verhindern könnte, umfasst die Vorrats- und Abgabestation darüber hinaus eine in dem Zuführabschnitt bewegbare Sperre, die derart in dem Zuführabschnitt bewegbar ist, dass bei Bewegen einer Arzneimittelportion hin zu der Abgabeöffnung eine Bewegung von Arzneimittelportionen in dem oder in den Zuführabschnitt verhindert ist. Die Sperre selbst kann dazu vollständig innerhalb des Zuführabschnitts bewegt werden, alternativ ist es auch vorstellbar, dass die bewegbare Sperre über eine Öffnung in oder über dem Zuführabschnitt derart in den oder über den Zuführabschnitt bewegt wird, dass ein Nachrutschen einer Arzneimittelportion verhindert wird.

Ein weiterer Vorteil der erfindungsgemäßen Vorrats- und Abgabestation ist, dass aufgrund der nicht notwendigen Vereinzelungseinrichtung mehr Platz für die Aufnahme von Arzneimittelportionen zur Verfügung steht.

Bei der erfindungsgemäßen Vorrats- und Abgabestation ist ein Schieber zum Bewegen einer abzugebenden Arzneimittelportion sowie eine Sperre zum Verhindern des Nachrutschens einer Arzneimittelportion vorgesehen. Bei diesen beiden Bauteilen kann es sich um separate Bauteile handeln, die über verschiedene Antriebe bewegt werden können. Um den Aufbau der erfindungsgemäßen Vorrats- und Abgabestation möglichst einfach zu halten, ist es bei einer bevorzugten Ausführungsform vorgesehen, dass der Schieber und die Sperre derart gekoppelt sind, dass beide über den erfindungsgemäß vorgesehenen Schieber-Antrieb bewegbar sind. Eine entsprechend synchrone Bewegung ist möglich, da bei Bewegen des Schiebers das Bewegen der Sperre notwendig ist. Um die erfindungsgemäße Vorrats- und Abgabestation baulich weiter zu vereinfachen, ist es bei einer bevorzugten Ausführungsform vorgesehen, dass der Schieber und die Sperre als ein einheitliches Schieber-Sperre-Element ausgebildet sind, wobei dieses Schieber-Sperre-Element vorzugsweise einstückig ausgebildet ist, beispielsweise als eine Art Bolzen, bei welchem die Stirnfläche als Schieber und der "obere" Umfangsabschnitt als Sperre dient.

Aufgrund der Verwendung einer aktiven Ausstoßeinrichtung ist es relativ unwahrscheinlich, dass bei einer Bewegung des Schiebers keine Arzneimittelportion abgegeben wird. Um aber selbst den unwahrscheinlichen Fall zu detektieren, dass keine Arzneimittelportion bei Bewegen des Schiebers abgegeben wird, ist es bei einer bevorzugten Ausführungsform vorgesehen, dass der Abgabeöffnung ein Sensor zugeordnet ist, der das Abgeben einer Arzneimittelportion durch die Abgabeöffnung detektieren kann.

Die Verwendung der aktiven Ausstoßeinrichtung ermöglicht bei allen Arten von Arzneimittelportionen eine rasche Abgabe einer Arzneimittelportion, und zwar bei gleichzeitig verminderter Entwicklung von Arzneimittelstaub. Für den Fall, dass mehrere Arzneimittelportionen der gleichen Arzneimittelart abgegeben werden sollen und lediglich eine Vorrats- und Abgabestation für diese Arzneimittelart vorgesehen ist, bedingt die Nachrutschgeschwindigkeit einer Arzneimittelportion in den oder in dem Zuführabschnitt, wie schnell eine weitere Arzneimittelportion abgegeben werden kann. Insbesondere bei kapselförmigen Arzneimittelportionen bedeutet dies, dass zwar die erste Arzneimittelportion rasch abgegeben werden kann, die Abgabe der zweiten Arzneimittelportion aus derselben Vorrats- und Abgabestation aber (aus oben genannten Gründen) nur mit verminderter Geschwindigkeit geschieht. Um auch die Abgabegeschwindigkeit von mehreren Arzneimittelportionen weiter zu erhöhen, ist es bei einer bevorzugten Ausführungsform vorgesehen, dass die Vorrats- und Abgabestation eine Mehrzahl von Zuführabschnitten mit einem Bodenabschnitt und einer Abgabeöffnung aufweist, wobei jeder Zuführabschnitt mit der Ausstoßeinrichtung zum Ausgeben einer Arzneimittelportion koppelbar ist. Dazu ist es beispielsweise denkbar, dass die Zuführabschnitte in Relation zu dem Schieber bewegt werden, dem Schieber also nach Abgeben einer Arzneimittelportion ein anderer Zuführabschnitt zugeführt wird.

Um die Verwendung mehrerer Zuführabschnitte baulich möglichst platzsparend zu verwirklichen, ist es bei einer bevorzugten Ausführungsform vorgesehen, dass die Mehrzahl von Zuführabschnitten in einer drehbaren Magazineinheit angeordnet ist, wobei die Magazineinheit derart mit einem Magazin-Antrieb gekoppelt ist, dass die Magazineinheit nach dem Abgeben einer Arzneimittelportion aus einem Zuführabschnitt derart gedreht wird, dass eine Arzneimittelportion aus einem anderen Zuführabschnitt abgegeben werden kann.

Die Drehbewegung der Magazineinheit kann durch einen speziellen, sehr rasch ansprechenden Antrieb durchgeführt werden. So kann es erreicht werden, dass Arzneimittelportionen rascher abgegeben werden können, als dies bei "Warten" auf das Nachrutschen einer Arzneimittelportion nach Abgeben der vorherigen Arzneimittelportion erreicht werden kann. Um die Verwendung mehrerer Antriebe zu vermeiden, ist es bei einer bevorzugten Ausführungsform der erfindungsgemäßen Vorrats- und Abgabestation vorgesehen, dass der Schieber-Antrieb einen mit der Magazineinheit gekoppelten Aktor umfasst, wobei die Kopplung derart ausgebildet ist, dass nach dem Abgeben einer Arzneimittelportion eine Drehbewegung der Magazineinheit bewirkt wird.

Bei den aus dem Stand der Technik bekannten Vorrats- und Abgabestationen war es notwendig, dass die Arzneimittelkanäle an die zu vereinzelnden Arzneimittelportionen angepasst sind. Auch bei der erfindungsgemäßen Vorrats- und Abgabestation ist es zur Vereinzelung von Arzneimittelportionen erforderlich, dass der Zuführabschnitt an die Form und Größe der zu vereinzelnden Arzneimittelportionen angepasst ist. Um die Stillstandszeit einer Vorrats- und Abgabestation beim Nachfüllen von Arzneimittelportionen zu verringern und eine Anpassung der Vorrats- und Abgabestation an anders geformte Arzneimittelportionen zu vereinfachen, ist es bei einer bevorzugten Ausführungsform vorgesehen, dass die Magazineinheit wechselbar in der Vorrats- und Abgabestation angeordnet ist.

Regelmäßig wird die Magazineinheit beim Wechseln leer sein. Es kann aber vorkommen, dass eine Magazineinheit gewechselt wird, bevor sämtliche Arzneimittelportionen abgegeben sind - beispielsweise, wenn die Kommissioniervorrichtung abends angehalten wird. Um zu vermeiden, dass beim Herausnehmen einer nicht leeren Magazineinheit von der bzw. aus der Vorrats- und Abgabestation, oder beim Einsetzen einer vollen Magazineinheit, Arzneimittelportionen aus den Ausgabeöffnungen herausfallen, ist es bei einer bevorzugten Ausführungsform vorgesehen, dass die Vorrats- und Abgabestation eine Sicherungseinrichtung umfasst, die an dem Umfang der Magazineinheit geführt ist und die beim Entnehmen der Magazineinheit die Abgabeöffnungen versperrt.

Bei der erfindungsgemäßen Vorrats- und Abgabestation bedingt die Geschwindigkeit, mit welcher der Schieber eine Arzneimittelportion aus der Abgabeöffnung bewegt, maßgeblich die Gesamtgeschwindigkeit, mit welcher die Vorrats- und Abgabestation Arzneimittelportionen abgeben kann. Bei einer bevorzugten Ausführungsform ist es vorgesehen, dass der Schieber-Antrieb einen Hubmagneten umfasst. Ein Hubmagnet ist baulich sehr einfach gehalten und kann ausgesprochen schnell angesteuert werden. Ferner kann mit einem Hubmagneten eine sehr hohe Ausstoßgeschwindigkeit und -kraft erreicht werden.

Die Kommissioniervorrichtung, bei welcher die erfindungsgemäßen Vorrats- und Abgabestationen verwendet werden, kennt den Füllstand dieser Stationen genau und weist einen Benutzer darauf hin, falls ein Nachfüllen in einem definierten Zeitraum notwendig wird. Es hat sich aber herausgestellt, dass die Benutzer es wünschen, den Füllstand auch optisch ablesen zu können. Dies kann man beispielsweise erreichen, indem man den Bereich, in dem die Arzneimittelportionen gelagert werden, aus einem durchsichtigen Material gestaltet. Da dieses aber ggf. mit einigen Nachteilen verbunden ist (beispielsweise bei der Herstellung der Vorrats- und Abgabestationen), ist es bei einer bevorzugten Ausführungsform vorgesehen, dass der Aufnahmeraum und der bzw. die Zuführabschnitte einen Sichtbereich aufweisen, der ein Ablesen des Füllstandes erlaubt. Dieser Sichtbereich kann beispielsweise einfach als Schlitz in der Wandung des Aufnahmeraumes ausgeführt sein (wenn die zu vereinzelnde Arzneimittelart nicht zur Staubbildung neigt); alternativ kann lediglich in diesem Bereich ein durchsichtiges Material verwendet werden oder in einen Schlitz eingesetzt sein.

Im Nachfolgenden wird die erfindungsgemäße Vorrats- und Abgabestation für Arzneimittelportionen unter Bezugnahme auf die beiliegende Zeichnung detaillierter beschrieben, in welcher
Figur 1 eine Schrägansicht einer bevorzugten Ausführungsform der erfindungsgemäßen Vorrats- und Abgabestation zeigt;
Figur 2 eine Schrägansicht der bevorzugten Ausführungsform zeigt, wobei einige äußere Bauteile zur Veranschaulichung innenliegender Bauteile fortgelassen sind;
Figur 3 eine Draufsicht auf die bevorzugte Ausführungsform ohne Abdeckung zeigt;
Figur 4 eine Schrägansicht der Ausführungsform ohne Magazineinheit zeigt;
Figur 5 eine weitere Schrägansicht der Ausführungsform ohne Magazineinheit zeigt;
Figur 6 eine Ansicht von unten zeigt;
Figuren 7a und 7b Detailansichten der Ausstoßeinrichtung in Kombination mit dem Schieber-Sperre-Element zeigen;
Figur 8 eine Frontalansicht gemäß Figur 2 zeigt;
Figur 9 eine horizontale Schnittansicht zeigt;
Figuren 10a und 10b vertikale Schnittansichten zeigen;
Figuren 11a und 11b vertikale Schnittansichten zeigen;
Figur 12 eine Detailseitenansicht zeigt, und

Figuren 13a und 13b Detailschrägansichten von unten zeigen, wobei bei Figur 13b die Aufnahmewanne für die Magazineinheit fortgelassen ist.

Im Nachfolgenden wird eine bevorzugte Ausführungsform der erfindungsgemäßen Vorrats- und Abgabestation detaillierter beschrieben, wobei die hier beschriebene bevorzugte Ausführungsform für kapselförmige Arzneimittelportionen angepasst ist. Die in Figur 1 gezeigte erfindungsgemäße Vorrats- und Abgabestation 1 umfasst eine Aufnahmewanne 20 mit einer äußeren Abgabeöffnung 21, in welcher ein Sensor 22 zum Detektieren des Ausstoßens einer Arzneimittelportion durch die äußere Abgabeöffnung 21 angeordnet ist. In der Aufnahmewanne 20 ist drehbar eine Magazineinheit 10 angeordnet, welche mit einer Abdeckung 2 verschlossen ist. Unterhalb der Aufnahmewanne 20 ist eine Ausstoßeinrichtung 30 angeordnet, die unter Bezugnahme auf nachfolgende Figuren detaillierter beschrieben wird.

Wie dies in den Figuren 2 und 3 zu erkennen ist, umfasst die Magazineinheit 10 mehrere senkrechte Aufnahmeräume 11, die bei der gezeigten Ausführungsform zur Aufnahme von Arzneimittelkapseln ausgebildet sind. Jeder Aufnahmeraum 11 umfasst einen Zuführabschnitt mit einem Bodenabschnitt 13 und einer Abgabeöffnung 12. Die Abgabeöffnungen 12 der Magazineinheit 10 sind bei der gezeigten Ausführungsform an der äußeren Abgabeöffnung ausgerichtet - bei alternativen Ausführungsformen ohne Magazineinheit kann die Aufnahmewanne 20 und damit die äußere Abgabeöffnung 21 fortgelassen werden. Der Sensor 22 kann dann direkt bei einer Abgabeöffnung 12 angeordnet sein. Jeder der gezeigten Aufnahmeräume umfasst einen Sichtbereich 19 zum Ermitteln des Füllstandes des Aufnahmeraums. Bei der gezeigten Ausführungsform ist der Sichtbereich 19 als einfacher Schlitz ausgeführt, da die zu vereinzelnden kapselförmigen Arzneimittelportionen nicht zur Staubbildung neigen.

Ferner ist um die Magazineinheit eine Sicherungseinrichtung 3 angedeutet, die als einfacher Ring ausgeführt ist, der an der Außenwandung der Magazineinheit anliegt. Wird die Magazineinheit 10 aus der Aufnahmewanne 20 genommen, rutscht die Sicherungseinrichtung nach unten und versperrt die Abgabeöffnungen 12 der Magazineinheit.

Bei der Darstellung gemäß Figur 4 ist die Magazineinheit 10 fortgelassen, und es ist die Anordnung von Arzneimittelportionen 7 in einem Aufnahmeraum bzw. Zuführabschnitt dargestellt. Die kapselförmigen Arzneimittelportionen 7 sind in den Aufnahmeräumen 11 wie in einem Magazin gelagert. Bei Ausstoßen der unteren Arzneimittelportion rutschen die übergelagerten Arzneimittelportionen bei Freigabe nach, wie dies bei nachfolgenden Figuren zu erkennen ist.

In Figur 5 ist die Ausstoßeinrichtung 30 dargestellt. In einem Gehäuse 33 ist bei der gezeigten Ausführungsform ein Hubmagnet 31, 32 angeordnet, der über ein Kopplungsstück 35 mit einem in den Figuren 7a und 7b dargestellten Schieber-Sperre-Element 40 gekoppelt ist. Das Kopplungsstück 35 ist darüber hinaus mit einem Aktor 50 gekoppelt, der zwei Fortsätze 51 aufweist, die durch Öffnungen 24 in der Aufnahmewanne 20 geführt sind. Wie dies in Figur 6, die eine Ansicht von unten zeigt, zu erkennen ist, ist der Aktor 50 mit einer Feder 36 vorgespannt, die sich gegen einen Anschlag 37 abstützt. Bei Bewegung des Aktors (in Figur 6) nach "oben" wird die Feder 36 weiter gespannt, so dass die Feder eine Rückbewegung des Aktors bewirken kann. Bei der gezeigten Ausführungsform ist der Aktor 50 über einen Mitnehmer 53, der in einem Langloch eine Nase 52 des Aktors aufnimmt, mit einem Steg 39 des Kopplungsstückes 35 gekoppelt.

Figuren 7a und 7b zeigen Detailansichten der Ausstoßeinrichtung 30 und des Schieber-Sperre-Elements 40. Das Schieber-Sperre-Element 40 ist über ein Kopplungsstück 35 mit dem Hubmagneten 31, 32 gekoppelt. Das Schieber-Sperre-Element 40 umfasst einen Schieber 41 sowie eine Sperre 42, wobei der Schieber durch die Stirnfläche des Schieber-Sperre-Elementes und die Sperre durch die obere Oberfläche des bolzenartig ausgebildeten Schieber-Sperre-Elementes gebildet ist.

Anhand der Figuren 7a und 7b, die die Ausstoßeinrichtung in ihrer Ausgangs- bzw. Ruheposition zeigen, ist die Funktionsweise der erfindungsgemäßen Vorrats- und Abgabestation erkennbar. Bei Betätigung der Ausstoßeinrichtung 30 wird das Schieber-Sperre-Element 40 über das Kopplungsstück 35 bewegt, wodurch der Schieber 41 die untere Arzneimittelportion 5 ausstößt. Durch die Kopplung mit dem Aktor 50 wird dieser ebenfalls bewegt, wodurch nach der Rückführung des Kopplungsstückes 35 eine Bewegung der (hier nicht dargestellten) Magazineinheit ermöglicht wird. In den Figuren 5 - 7b ist zu erkennen, dass der Aktor 50 in der hier beschriebenen Ausführungsform einen zentralen Drehpunkt 54 aufweist, um welchen der Aktor bei einer Bewegung des Kopplungsstückes gedreht wird.

Figur 8 zeigt eine Frontalansicht der bevorzugten Ausführungsform, wobei die Aufnahmewanne 20 fortgelassen ist. In Figur 8 ist die Anordnung des Aktors 50 unterhalb der Magazineinheit 10 ersichtlich. Ebenfalls ist gut zu erkennen, dass die Fortsätze 51 des Aktors 50 "nach oben" ragen und so eine Kontaktierung und Drehung der Magazineinheit ermöglichen. Bei alternativen Ausführungsformen kann die Magazineinheit durch einen von der Ausstoßeinrichtung 30 völlig entkoppelten Antrieb gedreht werden.

Figur 9 zeigt eine Schnittansicht durch den unteren Abschnitt der Magazineinheit 10. Die Magazineinheit weist bei der hier beschriebenen Ausführungsform einen inneren Hohlraum auf, in welchem das Schieber-Sperre-Element 40 angeordnet ist. Eine Arzneimittelportion wird ausgestoßen, indem der Schieber 41 (bzw. das Schieber-Sperre-Element 40) durch eine Öffnung 14 in dem Zuführabschnitt 15 in diesen hinein bewegt wird. Da das Schieber-Sperre-Element bei der hier beschriebenen Ausführungsform über das Kopplungsstück 35 mit dem unterhalb der Aufnahmewanne angeordneten Schieber-Antrieb 31, 32 gekoppelt ist, weist die Bodenfläche 13 einen Spalt auf, durch welchen das Kopplungsstück bewegt werden kann. Bei alternativen Ausführungsformen ist es denkbar, dass der Schieber vollständig in dem Zuführabschnitt geführt wird. In einem solchen Fall ist die Sperre als eigenständiges Bauteil ausgeführt, die dann beispielsweise auch seitlich in den Zuführabschnitt einführbar ist.

In den Figuren 10a und 10b ist die genaue Ausführung der Ausstoßeinrichtung 30 der bevorzugten Ausführungsform dargestellt. Die Ausstoßeinrichtung 30 umfasst einen "push type" Hubmagneten 31, 32, der ein unbewegliches Außenteil 32 (den Anker) und ein inneres bewegbares Bauteil 31 (eine Elektrospule) aufweist. Bei Aktivierung des Hubmagneten wird der Anker 32 in die Elektrospule hinein bewegt, wodurch das Kopplungsstück 35 radial nach außen bewegt wird. Diese Bewegung drückt das Schieber-Sperre-Element 40 durch die Öffnung 14 in dem Zuführabschnitt 15, wodurch die Arzneimittelportion 5 aus der Abgabeöffnung 12 ausgestoßen wird. Aufgrund der Ausgestaltung des Schiebe-Sperre-Elementes bewegt sich gleichzeitig die Sperre 42, die durch die obere Wandung des bolzenartigen Schieber-Sperre-Elementes 40 ausgebildet ist, in den Zuführabschnitt 15, wodurch ein Nachrutschen von ggf. überliegenden Arzneimittelportionen verhindert wird.

In den Figuren 11a und 11b sind Schnittansichten des unteren Abschnitts der bevorzugten Ausführungsform der Vorrats- und Abgabestation mit aktivem Hubmagneten 31, 32 gezeigt. Durch das Ausfahren des Ankers 32 des Hubmagneten ist eine Rückstellfeder 38 gespannt, welche den vorderen Abschnitt des Ankers 32 bei Deaktivierung des Magneten in die Elektrospule 31 zurückbewegt. Über das mit dem Anker 32 gekoppelte Kopplungsstück 35 ist das Schieber-Sperre-Element 40 teilweise in den Zuführabschnitt 15 bewegt, so dass die aufliegende Arzneimittelportion 6 nicht nachrutschen und sich ggf. verkanten kann. Die bei Aktivierung des Hubmagneten 31, 32 gespannte Feder 38 drückt bei Deaktivierung des Hubmagneten den Anker 32 aus der Elektrospule 31 des Hubmagneten heraus; gleichzeitig wird auch das Schieber-Sperre-Element aufgrund der Kopplung über das Kopplungsstück 35 aus dem Zuführabschnitt 15 in den Hohlraum der Magazineinheit bewegt.

Figuren 13a und 13b zeigen die Position der Figuren 11a, 11b und 12 von unten, wobei bei Figur 13b die Aufnahmewanne 20 fortgelassen ist. Sobald der Hubmagnet deaktiviert wird, wird der Anker in die Elektrospule zurückgezogen. Durch die Kopplung mit dem Schieber-Sperre-Element wird dieses aus dem Zuführabschnitt gezogen. Sobald dieses aus dem Zuführabschnitt bewegt ist, kann die Magazineinheit gedreht werden, so dass der "nächste volle" Zuführabschnitt hin zu dem Schieber-Sperre-Element gedreht wird. Bei der gezeigten Ausführungsform geschieht dies durch den Aktor 50, dessen beide Fortsätze 51 in die Ausnehmungen 13 der Bodenflächen eingreifen. Sobald der Aktor 50 über den Steg 39 und den Mitnehmer 53 "freigegeben" ist, kann die durch die vorherige Bewegung des Aktors gespannte Feder 36 den Aktor in seine Ausgangslage bewegen. Aufgrund des Eingriffs der Fortsätze 51 in die Ausnehmungen 13 wird dabei die Magazineinheit gedreht (bei den Figuren 13a, 13b gegen den Uhrzeigersinn).

## Patentansprüche

1. Vorrats- und Abgabestation für Arzneimittelportionen, aufweisend:
einen Aufnahmeraum (11) für zu vereinzelnde Arzneimittelportionen, wobei der Aufnahmeraum (11) einen an die zu vereinzelnden Arzneimittelportionen angepassten Zuführabschnitt (15) mit einem Bodenabschnitt (13) und einer Abgabeöffnung (12) aufweist,
eine Ausstoßeinrichtung (30) zum Bewegen einer Arzneimittelportion (5) durch die Abgabeöffnung (12), wobei die Ausstoßeinrichtung (30) einen in dem Zuführabschnitt (15) hin zu der Abgabeöffnung (12) bewegbaren Schieber (41) und einen mit dem Schieber (41) gekoppelten Schieber-Antrieb (31, 32) zum Bewegen des Schiebers (41) aufweist, und
eine in dem Zuführabschnitt (15) bewegbare Sperre (42), die derart in dem Zuführabschnitt (15) bewegbar ist, dass bei Bewegen einer Arzneimittelportion (5) hin zu der Abgabeöffnung (12) eine Bewegung von Arzneimittelportionen in dem Zuführabschnitt (15) verhindert ist.

2. Vorrats- und Abgabestation für Arzneimittelportionen nach Anspruch 1, **dadurch gekennzeichnet, dass** der Schieber (41) und die Sperre (42) derart gekoppelt sind, dass beide über den Schieber-Antrieb (31, 32) bewegbar sind.

3. Vorrats- und Abgabestation für Arzneimittelportionen nach Anspruch 1 oder 2, **dadurch gekennzeichnet, dass** der Schieber (41) und die Sperre (42) als ein einheitliches Schieber-Sperre-Element (40) ausgebildet sind.

4. Vorrats- und Abgabestation für Arzneimittelportionen nach einem der Ansprüche 1 - 3, **dadurch gekennzeichnet, dass** der Abgabeöffnung (12) ein Sensor (22) zugeordnet ist, der das Abgeben einer Arzneimittelportion durch die Abgabeöffnung (12) detektieren kann.

5. Vorrats- und Abgabestation für Arzneimittelportionen nach einem der Ansprüche 1 - 4, **dadurch gekennzeichnet, dass** die Vorrats- und Abgabestation eine Mehrzahl von Zuführabschnitten (15) mit einem Bodenabschnitt (13) und einer Abgabeöffnung (12) aufweist, wobei jeder Zuführabschnitt (15) mit der Ausstoßeinrichtung (30) zum Ausgeben einer Arzneimittelportion koppelbar ist.

6. Vorrats- und Abgabestation für Arzneimittelportionen nach Anspruch 5, **dadurch gekennzeichnet, dass** die Mehrzahl von Zuführabschnitten (15) in einer drehbaren Magazineinheit (10) angeordnet ist, wobei die Magazineinheit derart mit einem Magazinfach-Antrieb gekoppelt ist, dass die Magazineinheit (10) nach dem Abgeben einer Arzneimittelportion aus einem Zuführabschnitt (15) derart gedreht wird, dass eine Arzneimittelportion aus einem anderen Zuführabschnitt abgegeben werden kann.

7. Vorrats- und Abgabestation für Arzneimittelportionen nach Anspruch 6, **dadurch gekennzeichnet, dass** der Schieber-Antrieb (31, 32) einen mit der Magazineinheit (10) gekoppelten Aktor (50) umfasst, wobei die Kopplung derart ausgebildet ist, dass nach dem Abgeben einer Arzneimittelportion eine Drehbewegung der Magazineinheit (10) bewirkt wird.

8. Vorrats- und Abgabestation für Arzneimittelportionen nach Anspruch 6 oder 7, **dadurch gekennzeichnet, dass** die Magazineinheit (10) wechselbar in der Vorrats- und Abgabestation angeordnet ist.

9. Vorrats- und Abgabestation für Arzneimittelportionen nach Anspruch 8, **dadurch gekennzeichnet, dass** die Vorrats- und Abgabestation eine Sicherungseinrichtung (3) umfasst, die an dem Umfang der Magazineinheit (10) geführt ist und beim Entnehmen der Magazineinheit (10) die Abgabeöffnungen (12) versperrt.

10. Vorrats- und Abgabestation für Arzneimittelportionen nach einem der Ansprüche 1 - 9, **dadurch gekennzeichnet, dass** der Schieber-Antrieb (31, 32) als Hubmagnet ausgebildet ist.

11. Vorrats- und Abgabestation für Arzneimittelportionen nach einem der Ansprüche 1 - 10, **dadurch gekennzeichnet, dass** der Aufnahmeraum (11) und der bzw. die Zuführabschnitt/-e (15) einen Sichtbereich (19) aufweist bzw. aufweisen, der ein Ablesen des Füllstandes ermöglicht.
